# EUROPÄISCHE PATENTSCHRIFT

(11) **EP 1 029 990 B1**
(45) Veröffentlichungstag und Bekanntmachung des Hinweises auf die Patenterteilung: **04.08.2004**
(21) Anmeldenummer: 99125275.0
(22) Anmeldetag: 18.12.1999
(51) Int. Cl.: E03C 1/32, A47K 1/05

(54) **Abdeckung unterhalb eines Waschbeckens**
Cover underneath a washbasin
Couverture en dessous d'un lavabo

(30) Priorität: 17.02.1999 DE 19906504
(43) Veröffentlichungstag der Anmeldung: 23.08.2000
(73) Patentinhaber: Sam Schulte GmbH & Comp., 58706 Menden (DE)
(72) Erfinder: Schulte, Franz-Josef, 58706 Menden (DE)
(74) Vertreter: COHAUSZ DAWIDOWICZ HANNIG & PARTNER

(56) Entgegenhaltungen:
- EP-A- 0 534 517
- EP-A- 0 727 532
- DE-A- 3 347 103

## Beschreibung

Die Erfindung betrifft eine Vorrichtung zum Abdecken der Installationsteile unterhalb eines Waschbeckens durch ein mittleres aus einem Flachteil gebogenes U-förmiges Teil insbesondere aus Blech, das den Syphon umgibt, zur Rückseite offen ist und einen vorderen Basisbereich bildet, an dem zu beiden Seiten senkrechte Seitenteile anschließen, und durch zwei seitliche insbesondere senkrechte Flügelteile , die die Ventile abdecken.

Es ist bekannt, Installationsteile unterhalb eines Waschbeckens durch Gitter oder Bleche abzudecken, um den Bereich unterhalb eines Waschbeckens optisch ansprechender zu gestalten. Da Art und Größe der Installationsteile sehr unterschiedlich sind, wurden bisher verhältnismäßig große Abdeckblenden verwendet.

Aus der DE 33 47 103 A1 ist es bekannt, die Installation unterhalb eines Waschbeckens durch ein festes Teil mit seitlichen Flügeln abzudecken. Da die Vorrichtung an unterschiedliche Abmessungen der Installationsteile nicht anpassbar ist, wird oft viel Raum verschwendet.

Aufgabe der Erfindung ist es, eine Vorrichtung zum Abdecken von Installationsteilen unterhalb von Waschbecken derart zu verbessern, dass sie unabhängig von Größe und Art der Installationsteile flexibel und universell einsetzbar ist und an Breite und Tiefe der Installationsteile angepasst werden kann.

Diese Aufgabe wird erfindungsgemäß dadurch gelöst, dass
- ein mittleres aus einem Flachteil gebogenes U-förmiges Teil insbesondere aus Blech, das den Syphon umgibt, zur Rückseite offen ist und einen vorderen Basisbereich bildet, an dem zu beiden Seiten senkrechte Seitenteile anschließen, und
- zwei seitliche insbesondere senkrechte Flügelteile, von denen jeweils eines an der Außenseite jedes Seitenteils insbesondere verstellbar befestigt ist, um die Ventile abzudecken.

Die hierbei verwendeten Teile können in der Höhe und Tiefe verstellt werden, so dass sie für die unterschiedlichsten Installationsteile verwendbar sind. Auch sind die Flügelteile gegen Teile anderer Größe, Breite und Höhe austauschbar. Hierbei sind die Teile von einfachster Konstruktion und Handhabung und eignen sich für ein Nachrüsten bei Waschtischen.

Ein besonders leichtes Verstellen der Flügelteile wird dann erreicht, wenn die Seitenteile jeweils mindestens einen Langschlitz aufweisen, in denen Befestigungsteile der Flügelteile verschieblich geführt sind. Ein einfaches Anordnen der Befestigungsteile wird erreicht, wenn die Flügelteile in dem dem Seitenteil zugewandten Bereich einen abgekanteten Streifen aufweisen, der Befestigungsteile trägt.

Besonders vorteilhaft ist es, wenn die Flügelteile auf der dem U-förmigen Teil abgewandten Seite nach hinten abgebogen sind.

Ein besonders einfaches und sicheres Befestigen des U-förmigen Teiles wird dann erreicht, wenn das U-förmige Teil innen zumindest teilweise von einem Kernteil ausgefüllt ist, dessen Außenfläche zumindest teilweise an der Innenfläche des U-förmigen Teils anliegt und das an einem Installationsteil insbesondere einem senkrechten Rohr befestigbar ist. Hierbei kann das Kernteil zweiteilig sein, wobei die Trennebene beider Teile durch das Installationsteil insbesondere das Rohr verläuft. Auch sollte die Trennebene senkrecht und parallel zu den Seitenteilen verlaufen.

Besonders vorteilhaft ist es, wenn die zwei Teile des Kernteils aneinanderschraubbar sind, um das Installationsteil insbesondere das Rohr zwischen sich einzuklemmen. Auch wird vorteilhafterweise vorgeschlagen, dass das U-förmige Teil an dem Kernteil anschraubbar ist.

Eine weitere Funktion wird geschaffen, wenn an der Abdeckung insbesondere an dessen Unterseite mindestens eine waagerechte Platte als Ablage befestigt ist.

Ein Ausführungsbeispiel der Erfindung ist in den Zeichnungen dargestellt und wird im folgenden näher beschrieben. Es zeigen
- Fig. 1: eine isometrische Darstellung der Vorrichtung,
- Fig. 2: die Vorrichtung mit darunter befestigter Ablage,
- Fig. 3: einen waagerechten Schnitt durch die Vorrichtung und
- Fig. 4: einen waagerechten Schnitt durch die Vorrichtung mit unterer Ablage.

Die Abdeckvorrichtung für Installationsteile unterhalb eines Waschbeckens W weist ein mittig angeordnetes U-förmiges Teil 1 auf, das aus einem senkrecht angeordneten Flachteil insbesondere einem verchromten Blech besteht, mit einem vorderen halbzylindrisch gekrümmten Basisbereich 2, an den sich zwei senkrechte zueinander parallele Seitenteile 3 als Schenkel des U anschließen. In einer nicht dargestellten Ausführungsform kann der Basisbereich auch gerade oder wenig gekrümmt sein, so dass sich die Seitenteile jeweils über eine Abbiegung anschließen.

Um das U-förmige Teil 1 an dem Rohr befestigen zu können, das sich zwischen Syphon und dem Waschbeckenabfluss erstreckt, befindet sich innerhalb des U-förmigen Teils 1 ein Kernteil 4 aus Kunststoff, das aus zwei gleich großen Halbteilen 4a, 4b zusammengesetzt ist, wobei die Trennungslinie zwischen den Halbteilen senkrecht und mittig zwischen den Seitenteilen 3 verläuft. Die beiden Halbteile 4a, 4b bilden zusammen eine zylindrische senkrechte Ausnehmung 5 in Größe und Form des Abflussrohres, so dass die zwei Halbteile an das Abflussrohr angeklemmt werden können. Hierbei befinden sich in den Halbteilen 4a, 4b miteinander fluchtende Bohrungen 6, in denen Schrauben 7 mit Muttern 8 einliegen, durch die die Halbteile gegeneinander verspannbar sind. Das U-förmige Teil wird mit seinen Seitenteilen 3 an das Kernteil 4 durch mindestens eine Schraube 9 befestigt, die in einer waagerechten Bohrung 10 des Kernteils 4 einliegt.

In den Seitenteilen 3 des U-förmigen Teils 1 sind waagerechte Langlöcher 11 eingebracht, wobei mindestens zwei Langlöcher pro Seitenteil 3 übereinander eingebracht sind. In diesen Langlöchern 11 liegen Schrauben 12 mit Muttern 13 ein, über die Flügelteile 14 verstellbar an dem U-förmigen Teil befestigbar sind. Die aus Flachmaterial insbesondere aus verchromten Blech bestehenden Flügelteile 14 sind zu beiden Seiten des U-förmigen Teils rechtwinklig zu den Seitenteilen und senkrecht angeordnet, um die Ventile unterhalb des Waschbeckens abzudecken, die in der Wand befestigt sind. Hierbei können die Schrauben 12 entweder in Öffnungen eines abgekanteten Streifens 15 des Flügelteils einliegen oder aber am Flügelteil ist ein L-Profil aus Kunststoff befestigt, dessen einem Schenkel jeweils Bohrungen für die Schrauben 12 angeordnet sind und dessen anderer Schenkel am Flügelteil 14 befestigt ist.

Der vom U-förmigen Teil abgewandte äußere Bereich 16 des Flügelteils 14 ist nach hinten abgebogen, um auch seitlich eine optische Abdeckung der Ventile zu erhalten. Die Teile 1 und 14 bestehen vorzugsweise aus verchromten Blech. Sie können aber auch aus einem Kunststoffflachmaterial hergestellt sein.

An der Unterseite des U-förmigen Teils 1 und der Flügelteile 14 ist eine plattenförmige Ablage 17 befestigt. Ferner oder alternativ kann auch an der Oberseite oder im mittleren Bereich eine Ablage befestigt sein.

## Patentansprüche

1. Vorrichtung zum Abdecken der Installationsteile unterhalb eines Waschbeckens durch ein mittleres aus einem Flachteil gebogenes U-förmiges Teil (1) insbesondere aus Blech, das einen Syphon umgeben kann und das im eingebauten Zustand zur Rückseite offen ist und einen vorderen Basisbereich (2) bildet, an dem zu beiden Seiten senkrechte Seitenteile (3) anschließen, und durch zwei seitliche, insbesondere jeweils zum Seitenteil (2) senkrechte, Flügelteile (14), die Ventile abdecken können, **dadurch gekennzeichnet, dass** von den Flügelteilen (14) jeweils eines an der Außenseite jedes Seitenteils (3) verstellbar befestigt ist.

2. Vorrichtung nach Anspruch 1,**dadurch gekennzeichnet, dass** die Seitenteile (3) jeweils mindestens einen Langschlitz (11) aufweisen, in denen Befestigungsteile (12, 13) der Flügelteile (14) verschieblich geführt sind.

3. Vorrichtung nach Anspruch 1 oder 2, **dadurch gekennzeichnet, dass** die Flügelteile (14) in dem dem Seitenteil (3) zugewandten Bereich einen abgekanteten Streifen (15) aufweisen, der Befestigungsteile (12, 13) trägt.

4. Vorrichtung nach einem der vorherigen Ansprüche, **dadurch gekennzeichnet, dass** die Flügelteile (14) auf der dem U-förmigen Teil (1) abgewandten Seite nach hinten abgebogen sind.

5. Vorrichtung nach einem der vorherigen Ansprüche, **dadurch gekennzeichnet, dass** das U-förmige Teil (1) innen zumindest teilweise von einem Kernteil (4) ausgefüllt ist, dessen Außenfläche zumindest teilweise an der Innenfläche des U-förmigen Teils (1) anliegt und das an einem Installationsteil, insbesondere einem senkrechten Rohr, befestigbar ist.

6. Vorrichtung nach Anspruch 5, **dadurch gekennzeichnet, dass** das Kernteil (4) zweiteilig ist, wobei die Trennebene (T) beider Teile (4a, 4b) durch ein Installationsteil, insbesondere das Rohr, verläuft.

7. Vorrichtung nach Anspruch 6, **dadurch gekennzeichnet, dass** die Trennebene (T) senkrecht und parallel zu den Seitenteilen (3) verläuft.

8. Vorrichtung nach Anspruch 6 oder 7, **dadurch gekennzeichnet, dass** die zwei Teile (4a, 4b) des Kemteils (4) aneinanderschraubbar sind, um ein Installationsteil, insbesondere das Rohr, zwischen sich einzuklemmen.

9. Vorrichtung nach einem der Ansprüche 5 bis 8, **dadurch gekennzeichnet, dass** das U-förmige Teil (1) an dem Kernteil (4) anschraubbar ist.

10. Vorrichtung nach einem der vorherigen Ansprüche, **dadurch gekennzeichnet, dass** an der Abdeckung (1, 14), insbesondere an dessen Unterseite, mindestens eine waagerechte Platte (17) als Ablage befestigt ist.

## Claims

1. A device for covering the plumbing parts underneath a washbasin by means of a central U-shaped part (1) bent into shape from a flat part, made in particular from sheet metal, which may surround a siphon and which, in the installed condition, is open to the rear and forms a front base area (2) and is adjoined on both sides by vertical side parts (3), and by means of two lateral wing parts (14), in particular perpendicular to the side part (3) in each case, which can cover valves, **characterized in that**, of the wing parts (14), one in each case is adjustably fastened to the outer side of each side part (3).

2. A device according to claim 1, **characterized in that** the side parts (3) have at least one longitudinal slot (11) in each case in which fastening parts (12, 13) of the wing parts (14) are displaceably guided.

3. A device according to claim 1 or 2, **characterized in that** the wing parts (14) have, in the region facing the side part (3), an angled strip (15) which carries the fastening parts (12, 13).

4. A device according to any of the preceding claims, **characterized in that** the wing parts (14) are bent toward the back on the side facing away from the U-shaped part (1).

5. A device according to any of the preceding claims, **characterized in that** the U-shaped part (1) is at least partially filled out on the inside by a core part (4), the outer surface of which lies at least partially against the inner surface of the U-shaped part (1) and which is fastenable to a plumbing part, in particular to a vertical pipe.

6. A device according to claim 5, **characterized in that** the core part (4) is made of two pieces, whereby the separating plane (T) of the two pieces (4a, 4b) runs through a plumbing part, in particular through the pipe.

7. A device according to claim 6, **characterized in that** the separating plane (T) runs vertically and parallel to the side parts (3).

8. A device according to claim 6 or 7, **characterized in that** the two pieces (4a, 4b) of the core part (4) can be bolted to each other in order to clamp a plumbing part, in particular the pipe, between them.

9. A device according to any of claims 5 to 8, **characterized in that** the U-shaped part (1) can be bolted to the core part (4).

10. A device according to any of the preceding claims, **characterized in that** at least one horizontal plate (17) is fastened as a shelf to the cover (1, 14), in particular to the underside of the latter.

## Revendications

1. Un dispositif pour recouvrir les pièces d'une installation sous un lavabo à l'aide d'un élément (1) médian en forme de U, qui est courbé à partir d'une pièce plane, en particulier d'une plaque de métal, qui peut entourer un siphon et qui, en l'état monté, est ouvert sur la face arrière et forme une zone (2) de base frontale à laquelle s'adjoignent des parties (3) latérales verticales, une de chaque côté, et à l'aide de deux ailes (14) latérales, en particulier perpendiculaires à la partie (3) latérale correspondante, qui peuvent recouvrir les valves, **caractérisé en ce que** chacune des ailes (14) est fixée, de manière à être ajustable, sur la face extérieure de la partie (3) latérale correspondante.

2. Un dispositif selon la revendication n° 1, **caractérisé en ce que** chacune des parties (3) latérales présente au moins une fente (11) oblongue, où sont guidés, de manière à pouvoir coulisser, des éléments (12, 13) de fixation des ailes (14).

3. Un dispositif selon la revendication n° 1 ou n° 2, **caractérisé en ce que** les ailes (14) présentent, dans la zone orientée vers les parties (3) latérales, une bande (15) repliée, qui porte les éléments (12, 13) de fixation.

4. Un dispositif selon une des revendications précédentes, **caractérisé en ce que** les ailes (14) sont repliées vers l'arrière du côté éloigné de l'élément (1) en forme de U.

5. Un dispositif selon une des revendications précédentes, **caractérisé en ce que** l'élément (1) en forme de U est intérieurement au moins partiellement rempli par un élément (4) noyau, dont la surface extérieure vient au moins partiellement s'appliquer contre la surface intérieure de l'élément (1) en forme de U et qui peut être fixé sur une pièce de l'installation, en particulier sur un tuyau vertical.

6. Un dispositif selon la revendication n° 5, **caractérisé en ce que** l'élément (4) noyau est constitué de deux parties, cependant que le plan (T) de séparation entre les deux parties (4a, 4b) passe par une pièce de l'installation, en particulier par le tuyau.

7. Un dispositif selon la revendication n° 6, **caractérisé en ce que** le plan (T) de séparation est orienté de façon verticale et parallèle aux parties (3) latérales.

8. Un dispositif selon la revendication n° 6 ou n° 7, **caractérisé en ce que** les deux parties (4a, 4b) de l'élément (4) noyau peuvent être vissées l'une sur l'autre, afin d'enserrer entre elles une pièce de l'installation, en particulier le tuyau.

9. Un dispositif selon l'une des revendications n° 5 à n° 8, **caractérisé en ce que** l'élément (1) en forme de U peut être vissé sur l'élément (4) noyau.

10. Un dispositif selon une des revendications précédentes, **caractérisé en ce qu'**au moins une plaque (17) horizontale est fixée sur la couverture (1, 14), en particulier au niveau de sa face inférieure, comme étagère.
